# EUROPÄISCHE PATENTSCHRIFT

(11) **EP 0 411 248 B1**
(45) Veröffentlichungstag und Bekanntmachung des Hinweises auf die Patenterteilung: **25.10.1995**
(21) Anmeldenummer: 90106927.8
(22) Anmeldetag: 11.04.1990
(51) Int. Cl.: D04H 11/08, D04H 18/00, D04H 1/46

(54) **Verfahren zum Herstellen gemusterter textiler Nadelfilz- bzw. -vliesbahnen**
Method for producing patterned textile needled felt or needled fleece sheets
Procédé pour la fabrication de nappes textiles à dessin de non-tissés aiguilletés

(30) Priorität: 03.08.1989 DE 3925757
(43) Veröffentlichungstag der Anmeldung: 06.02.1991
(73) Patentinhaber: Oskar Dilo Maschinenfabrik KG, 69412 Eberbach (DE)
(72) Erfinder: Dilo, Johann Philipp, D-6930 Eberbach (DE)
(74) Vertreter: Körner, Ekkehard, Dipl.-Ing.

(56) Entgegenhaltungen:
- CH-A- 401 893
- DD-A- 149 095
- DE-A- 1 960 363
- DE-A- 2 317 637
- DE-B- 1 913 128
- DE-B- 1 953 494
- DE-B- 2 008 439
- US-A- 3 794 553
- US-A- 4 211 593

## Beschreibung

Die Erfindung bezieht sich auf ein Verfahren zum Herstellen einer gemusterten textilen Nadelfilzvelourbahn nach dem Oberbegriff des Anspruchs 1. Ein solches Verfahren ist aus der US-A-4 047 269 bekannt.

Diese Druckschrift beschreibt ein Verfahren, bei dem auf eine Trägerbahn mit Hilfe von Blasdüsen, die entsprechend einem zu bildenden Muster bewegt werden, Stapelfasern aufgelegt werden, die anschließend mit der Trägerbahn durch Nadelung verbunden werden, wobei die Fasern, die sich in der Farbe von denen der Trägerbahn unterscheiden, bis zur Unterseite der Trägerbahn durchgedrückt werden, die auf einer Unterlage liegt und später im Gebrauch die Oberseite der Materialbahn bildet. Die Unterlage wird bei diesem Verfahren von einer Platte mit Löchern oder Schlitzen gebildet, durch die die Nadeln beim Nadelvorgang hindurchtreten können. Jene vom Luftstrom aufgelegte Fasern, die beim Nadelungsvorgang von den Nadeln ergriffen worden sind, werden anschließend abgesaugt, und anschließend wird eine weitere Nadelung ausgeführt, um die Materialbahn zu verfestigen.

Aus der CH-A-401 893 sind drei verschiedene Verfahren zum Herstellen eines mit einer Musterung versehenen Nadelverbundstoffs bekannt. Bei dem einen Verfahren werden vorgefertigte Flächenmuster in bestimmter Anordnung auf die Sichtseite eines flächenförmigen Gebildes aufgebracht und mit ihm durch einen Nadelprozess verbunden. Bei dem zweiten Verfahren wird auf ein flächenförmiges Gebildes ein zweites flächenförmiges Gebilde aufgelegt und durch Nadelung mit dem ersten flächenförmigen Gebilde derart verbunden, daß auf der Rückseite desselben die in vorbestimmter Anordnung durchgestochenen faserförmigen Gebilde die gewünschte Musterung ergeben. Bei dem dritten Verfahren werden faserförmige Gebilde, wie beispielsweise Lunten, auf ein flächenförmiges Gebilde aufgebracht und mit demselben durch Vernadelung verbunden. In welcher Weise die Trägerbahn beim Nadelvorgang abgestützt wird, ist nicht beschrieben.

Aus der DE-A-34 44 763 ist eine Anlage zum Herstellen von strukturierten Textilen mit Velournadelfilzbahnen bekannt, die aus einer mechanisch bzw. einer aerodynamischen arbeitenden Vlieslegemaschine, einer Vornadelmaschine und einer Velournadelmaschine besteht, bei der wenigstens die Velournadelmaschine mit einem das zu nadelnde Vlies tragenden und als Stichunterlage dienenden endlosen Bürstenband ausgerüstet ist, das aus einer Vielzahl die Borstenbüschel tragenden Bürstenplatten zusammengesetzt ist. Zur dreidimensionalen Strukturierung des vorgenadelten Faservlieses finden dabei Kronennadeln Anwendung.

Der Erfindung liegt die Aufgabe zugrunde, ein Verfahren anzugeben, mit dem es in einfacher Weise bei geringstmöglichem apparativem Aufwand möglich ist, vielseitig und auch unterschiedlich gemusterte textile Nadelvliesvelourbahnen herzustellen.

Diese Aufgabe wird durch die im Anspruch 1 angegebenen Merkmale gelöst. Vorteilhafte Ausgestaltungen der Erfindung sind Gegenstand der Unteransprüche.

Vorzugsweise wird man zur Herstellung der strukturierten Trägerbahn Kronennadeln verwenden. Gabelnadeln kann man jedoch auch, und zwar anstelle der Kronennadeln oder zusätzlich zu den Kronennadeln verwenden, wenn die gewünschte Strukturierung der Trägerbahn dies erfordert. Dies bedeutet, daß das die Strukturierung bewirkende Nadelaggregat zweckmäßigerweise mit zwei einander parallelen Nadelbalken ausgerüstet ist, die entweder synchron oder asynchron nach einem bestimmten Programm arbeiten. Auch ist es möglich, den mit Gabelnadeln bestückten Nadelbalken ganz abzuschalten.

Die Trägerbahn kann aus unterschiedlichsten Vormaterialien hergestellt werden, und zwar entweder aus einem vorgenadelten Wirrfaservlies oder einer vorgenadelten Faservliesbahn mit im wesentlichen in Bahnlängs- oder Bahnquerrichtung orientierten Fasern. Das Vormaterial kann ein- oder mehrlagig sein. Auch ist es möglich, daß die einzelnen Lagen Fasern enthalten, die in ganz spezifischen Richtungen innerhalb der Bahn orientiert sind. Die Herstellung solcher Vormaterialien erfolgt in an sich bekannter Weise mit Hilfe an sich bekannter Maschinen bzw. Apparate. Das Aufbringen des für die Musterung der textilen Nadelfilz- bzw. -vliesbahnen benötigten Fasermaterials kann dadurch geschehen, daß man eine weitere aus einem Vlies bestehende Fasermaterialbahn ganzflächig oder in Streifenform auf die Trägerbahn auflegt und diese dann, wie bereits angegeben, weiterbehandelt. Anstelle großflächiger oder streifenförmiger Vliesbahnen kann man auch, je nach der gewünschten Musterung, eine Vielzahl flächiger Teilstücke einer Faservliesbahn mit gewünschter geometrischer Form auf die Trägerbahn auflegen.

Um die erwünschte Musterung des Endprodukts in optimaler Weise zu erhalten, haben die Fasern in den auf die Trägerbahn aufgebrachten Faservliesen oder deren Teilstücken eine Orientierung, die quer zur Hauptorientierung der Fasern in der Trägerbahn verläuft. Dadurch werden die die Musterung bewirkenden Fasern von den Gabelnadeln optimal erfaßt und durch die Trägerbahn auf deren Unterseite, die dann später die Oberseite des Endprodukts ist, hindurchgedrückt.

Man verwendet zur Durchführung des erfindungsgemäßen Verfahrens als Unterlage für die Materialbahn zum Zwecke ihrer Bearbeitung während aller Verfahrensschritte ein Bürstenband mit möglichst homogener, von den Spitzen der Borsten gebildeten Oberfläche, so daß eine bestmögliche Abstützung der Materialbahn erfolgt. Ein derartiges Bürstenband ist aus der DE-OS 34 44 763 bekanntgeworden. Es hat sich in der Praxis bereits hervorragend bewährt und ist daher auch für das vorliegend in Betracht kommende Verfahren optimal geeignet, da in der Oberfläche des Bürstenbandes keine Lücken oder Stellen mit geringererer oder dichtererer Borstenbesetzung vorhanden sind. Je nach den speziellen Anforderungen an das Endprodukt kann man das oder die Vorprodukte, die zur Bildung der Faservliesbahn zum Zwecke deren Strukturierung gebildet worden sind, in an sich bekannter Weise in Abhangigkeit von der Orientierung der im Vlies enthaltenen Fasern oder auch in anderen Richtungen recken. Dieses Verfahren ist an sich bekannt und bedarf daher keiner weiteren Erläuterung.

Wie bereits erwähnt, verwendet man für das abschließende Vernadeln der Materialbahn zur Herstellung des Endprodukts Gabelnadeln, bei welchen die Ebenen, in welchen sich die Gabeln befinden, quer zur Richtung derjenigen Fasern liegen, welche von den Gabeln in Form von Polschlingen durch die Tragerbahn hindurchgedrückt werden sollen. Je nach den spezifischen Anforderungen an das Endprodukt kann man gegebenenfalls zusätzlich zu den Gabelnadeln auch noch Kronen- oder gegebenenfalls anders geformte Nadeln verwenden.

Zum Vernadeln der Materialbahn in der letzten Vernadelungsstufe ist es vorteilhaft, die hier zum Einsatz gelangenden Nadeln gruppenweise an einem oder an mehreren auf und nieder bewegbaren Nadelbalken anzubringen, wobei die einzelnen Nadelbalken gemeinsam im Takt und synchron oder aber auch asynchron zueinander oder aber auch einzeln und unabhängig voneinander bewegbar sind. Maßgebend für die Bewegung der einzelnen Nadelbalken ist insbesondere die gewünschte Musterung. Wesentlich ist hierbei, in der letzten Vernadelungsstufe die Distanz der Nadeln relativ zur Ebene des zu vernadelnden Vlieses bzw. der Auflagefläche der Trägerbahn während des Betriebs zu verändern, und zwar in Abhängigkeit von der zu erzeugenden Musterung. Die Verstellung der Nadelaggregate und bzw. oder der Trägerbahn in der zuvor angegebenen Weise kann mechanisch oder elektrisch oder auch hydraulisch erfolgen.

In diesem Zusammenhang kann man auch vorsehen, die Nadelbalken nicht über ihre ganze Breite mit Nadeln zu besetzen, sondern nur stellen- oder bereichsweise, so daß der Vielfalt der erzeugbaren Musterungen praktisch keine Grenzen gesetzt sind.

Auf diese Art und Weise hat man hinsichtlich der Musterung jedwede nur denkbare Variationsmöglichkeit.

## Patentansprüche

1. Verfahren zum Herstellen einer gemusterten textilen Nadelfilzvelourbahn aus einer textiler Trägerbahn und textilem Fasermaterial, das sich von den Fasern der Trägerbahn hinsichtlich Farbe und/oder Form und/oder Material und/oder Feinheitsgrad und/oder Orientierung seiner Fasern unterscheidet und auf die Rückseite der auf einer Unterlage liegenden Trägerbahn aufgebracht und durch Nadelung durch die Trägerbahn bis zur Sichtbarkeit auf deren auf der Unterlage liegenden Vorderseite gedrückt wird, **dadurch gekennzeichnet**, daß eine vorgenadelte Faservliesbahn auf einem Bürstenband mit homogener, von den Spitzen der Borsten gebildeten Oberfläche aufliegend durch Nadelung zu einer die Trägerbahn bildenden Velourbahn strukturiert wird, auf die Velourbahn anschließend das textile Fasermaterial als wenigstens eine eine Musterung bewirkende Lage als Vlies ganzflächig oder in Stücken aufgebracht und die so vorbereitete Bahn, auf dem Bürstenband liegend, anschließend einer weiteren Nadelung unterzogen wird, bei der die auf die Velourbahn aufgebrachten Fasern bis zu ihrer Sichtbarkeit durch diese hindurch auf die Unterseite der Velourbahn gedrückt werden, wobei deren Pole im wesentlichen in der Ebene der unteren Oberfläche der Velourbahn liegend.

2. Verfahren nach Anspruch 1, dadurch gekennzeichnet, daß die Trägerbahn aus einem vorgenadelten Wirrfaservlies hergestellt wird.

3. Verfahren nach Anspruch 1, dadurch gekennzeichnet, daß die Trägerbahn aus einer vorgenadelten Faservliesbahn mit im wesentlichen in Bahnlängsrichtung orientierten Fasern hergestellt ist.

4. Verfahren nach Anspruch 1, dadurch gekennzeichnet, daß die Trägerbahn aus einer vorgenadelten Faservliesbahn mit im wesentlichen in Bahnquerrichtung orientierten Fasern hergestellt ist.

5. Verfahren nach Anspruch 1, 2, 3 oder 4, dadurch gekennzeichnet, daß man auf die Trägerbahn wenigstens eine weitere Faservliesbahn ganzflächig aufbringt.

6. Verfahren nach Anspruch 1, 2, 3 oder 4, dadurch gekennzeichnet, daß man auf die Trägerbahn Streifen einer oder mehrerer Faservliesbahnen aufbringt.

7. Verfahren nach einem oder mehreren der Ansprüche 1 bis 6, dadurch gekennzeichnet, daß man auf die Trägerbahn eine Vielzahl von flächigen Teilstücken einer Faservliesbahn mit gewünschter geometrischer Form aufbringt.

8. Verfahren nach einem der Ansprüche 5 bis 7, dadurch gekennzeichnet, daß die Fasern in den auf die Trägerbahn aufgebrachten Faservliesen oder deren Teilstücken quer zur Orientierung der Fasern in der Trägerbahn orientiert sind.

9. Verfahren nach einem der vorhergehenden Ansprüche, dadurch gekennzeichnet, daß für die erste Nadelung Kronen- und/oder Gabelnadeln verwendet werden.

10. Verfahren nach einem oder mehreren der vorhergehenden Ansprüche, dadurch gekennzeichnet, daß das auf die Trägerbahn aufgebrachte Fasermaterial auf der Trägerbahn durch Vernadeln fixiert bzw. angeheftet oder durch ein Vakuum unterhalb der Trägerbahn angesaugt werden.

11. Verfahren nach einem oder mehreren der vorhergehenden Ansprüche, dadurch gekennzeichnet, daß man die vorgenadelte Faservliesbahn vor dereren Strukturierung in an sich bekannter Weise in Abhängigkeit von der Orientierung der im Vlies enthaltenen Fasern oder in anderen Richtungen reckt.

12. Verfahren nach einem oder mehreren der vorhergehenden Ansprüche, dadurch gekennzeichnet, daß für das abschließende Vernadeln der Bahn Gabelnadeln verwendet werden, wobei diese derart orientiert sind, daß die Ebenen der Gabeln quer zur Richtung derjenigen Fasern liegen, die durch sie in Form von Polschlingen durch die Trägerbahn hindurchgedrückt werden sollen.

13. Verfahren nach Anspruch 12, dadurch gekennzeichnet, daß für das abschließende Vernadeln der Bahn zusätzlich zu den Gabelnadeln auch Kronennadeln verwendet werden.

14. Verfahren nach einem oder mehreren der vorhergehenden Ansprüche, dadurch gekennzeichnet, daß die Nadeln der letzten Vernadelungsstoffe gruppenweise oder bereichsweise an einem oder an mehreren auf und nieder bewegbaren Nadelbalken angebracht sind.

15. Verfahren nach Anspruch 14, dadurch gekennzeichnet, daß die Nadeln für das abschließende Vernadeln entsprechend der gewünschten Musterung an dem oder den Nadelbalken des Nadelaggregats angeordnet sind.

16. Verfahren nach einem oder mehreren der vorhergehenden Ansprüche, dadurch gekennzeichnet, daß in der letzten Vernadelungsstufe die Distanz der Nadeln relativ zu der von den Borstenspitzen gebildeten Oberfläche mechanisch, elektrisch oder hydraulisch auch während des Betriebs veränderbar ist.

## Claims

1. A method of manufacturing a patterned, textile needled felt velour web from a textile support web and a textile fiber material, which differs from the fibers of the support web by color and/or shape and/or material and/or degree of fineness and/or orientation of its fibers and is applied to the rear side of the support web located on a support and is pressed by needling through the support web until its fibers become visible on the front face of siad support web located on said support, **characterized in that** a pre-needled fibrous web lying on a brush band having a homogeneous surface formed by the brushes is structured to a velour web forming said support web, subsequently the textile fiber material is applied on the velour web as at least a layer effecting a pattern as a fleece completely or in pieces, and the web prepared in this manner, lying on the brush band, is then subjected to a further needling process, wherein the fibers applied to the velour web are punched therethrough to the lower side of the velour web formed thereby until becoming visible there, wherein the poles thereof are essentially located on the level of the lower surface of the velour web.

2. A method according to claim 1, **characterized in that** the support web is manufactured from a pre-needled tangled fiber fleece.

3. A method according to claim 1, **characterized in that** the support web is manufactured from a pre-needled fiber fleece web having fibers oriented essentially in the longitudinal direction of the web.

4. A method according to claim 2, **characterized in that** the support web is manufactured from a pre-needled fiber fleece web having fibers oriented essentially in the lateral direction of the web.

5. A method according to claims 1, 2, 3 or 4, **characterized in that** at least a further fiber fleece web is completely applied onto the support web.

6. A method according to claim 1, 2, 3 or 4, **characterized in that** strips of one or a plurality of fiber fleece webs are applied onto the support web.

7. A method according to one or a plurality of claims 1 to 6, **characterized in that** a plurality of planar pieces of a fiber fleece web having a desired geometric shape are applied onto the support web.

8. A method according to one of claims 5 to 7, **characterized in that** the fibers of the fiber fleeces or parts thereof applied onto the support webs are oriented transversely to the orientation of the fibers of the support web.

9. A method according to one of the preceding claims, **characterized in that** crown and/or fork needles are used for the first needling process.

10. A method according to one or a plurality of preceding claims, **characterized in that** the fiber material applied onto the support web is adhered or tacked to the support web by needling or is sucked by a vacuum applied from below the support web.

11. A method according to one or a plurality of preceding claims, **characterized in that** the pre-needled fiber web is stretched prior to structuring thereof in a manner known per se depending on the orientation of the fibers contained in the fleece or in different directions.

12. A method according to one or a plurality of preceding claims, **characterized in that** fork needles are used for the final needling process of the web, wherein these fork needles are oriented so that the planes of the forks are disposed transversely to the orientation of those fibers which are to be punched through the support web in the form of pile loops.

13. A method according to claim 12, **characterized in that** crown needles are also used in addition to the fork needles for the final needling process of the web.

14. A method according to one or a plurality of preceding claims, **characterized in that** the needles of the last needling steps are disposed in groups or in regions at one or a plurality of reciprocating needle bars.

15. A method according to claim 14, **characterized in that** the needles for the final needling process are disposed at the needle bar/s of the needle aggregate in accordance with the desired pattern.

16. A method according to one or a plurality of preceding claims, **characterized in that** the distance of the needles in the last pre-needling stage can be changed mechanically, electrically or hydraulically also during operation relatively to the surface formed by the brush tips.

## Revendications

1. Procédé pour fabriquer une bande textile aiguilletée de velours feutré, à partir d'une bande porteuse en matière textile et d'une matière fibreuse textile qui diffère des fibres de la bande porteuse quant à la teinte et/ou la forme et/ou la matière et/ou le degré de finesse et/ou l'orientation de ses fibres, et qu'on dépose sur la face dorsale de la bande porteuse en appui sur un support, pour la pousser par aiguilletage à travers la bande porteuse jusqu'à la faire apparaître de manière visible sur la face antérieure de la bande porteuse en appui sur son support, caractérisé en ce qu'on prend une nappe de matière fibreuse en bande déjà aiguilletée pour la structurer par aiguilletage, afin d'obtenir une bande de velours constituant la bande porteuse, en opérant à plat sur un support formé par une bande de tapis-brosse qui présente une face d'appui homogène matérialisée par les pointes des poils de brosse, en ce qu'on dépose ensuite sur la bande de velours la matière fibreuse textile, suivant au moins une disposition permettant de réaliser un dessin, soit sous forme d'une nappe fibreuse couvrant toute la surface à traiter, soit sous forme de pièces séparées, et en ce qu'on effectue alors sur la bande ainsi préparée et en appui sur la bande de tapis-brosse une nouvelle passe d'aiguilletage, pour agir sur les fibres déposées sur la bande de velours en les poussant à travers cette bande, jusqu'à les faire apparaître de manière visible sur la face inférieure de la bande de velours, en boucles dont les sommets se trouvent sensiblement dans le plan de la face inférieure de la bande de velours.

2. Procédé selon la revendication 1, caractérisé en ce que la bande porteuse est constituée par une nappe fibreuse en désordre aiguilletée au préalable.

3. Procédé selon la revendication 1, caractérisé en ce que la bande porteuse est constituée par une nappe fibreuse en bande aiguilletée au préalable dont les fibres sont essentiellement orientées dans le sens de la longueur de la bande.

4. Procédé selon la revendication 1, caractérisé en ce que la bande porteuse est constituée par une nappe fibreuse en bande aiguilletée au préalable, dont les fibres ont une orientation sensiblement transversale par rapport à la bande.

5. Procédé selon la revendication 1,2,3 ou 4, caractérisé en ce que l'on dépose sur la bande porteuse au moins une autre bande formée par une nappe fibreuse et couvrant toute la surface de la bande porteuse.

6. Procédé selon la revendication 1,2,3 ou 4, caractérisé en ce que l'on dépose sur la bande porteuse des rubans découpés dans une ou plusieurs autres nappes fibreuses en bandes.

7. Procédé selon l'une au moins des revendications 1 à 6, caractérisé en ce que l'on dépose à plat sur la bande porteuse une série de pièces séparées découpées dans une nappe fibreuse en bande et présentant chacune la forme géométrique voulue.

8. Procédé selon l'une des revendications 5 à 7, caractérisé en ce que les libres des nappes fibreuses déposées sur la bande porteuse ou les libres des pièces séparées découpées dans ces nappes sont orientées transversalement par rapport aux libres de la bande porteuse.

9. Procédé selon l'une des revendications précédentes, caractérisé en ce que pour la première passe d'aiguilletage on utilise des aiguilles en couronnes et/ou des aiguilles en fourches.

10. Procédé selon l'une au moins des revendications précédentes, caractérisé en ce que l'on fixe sur la bande porteuse la matière fibreuse déposée sur cette bande, en opérant par aiguilletage ou par aspiration, sous l'effet d'une dépression appliquée sous la bande porteuse.

11. Procédé selon l'une au moins des revendications précédentes, caractérisé en ce qu'on traite la nappe fibreuse en bande aiguilletée au préalable en lui appliquant avant sa structuration et d'une manière connue un effet d'étirage en fonction de l'orientation des fibres contenues dans cette nappe, ou dans d'autres directions.

12. Procédé selon l'une au moins des revendications précédentes, caractérisé en ce que, pour la dernière passe d'aiguilletage de la bande, on utilise des aiguilles en fourches montées de telle manière que les plans des fourches des aiguilles sont orientés transversalement par rapport à la direction des fibres destinées à être saisies en boucles dont les sommets se trouvent poussés à travers la bande porteuse.

13. Procédé selon la revendication 12, caractérisé en ce que pour la dernière passe d'aiguilletage, en plus des aiguilles en fourches, on emploie aussi des aiguilles en couronnes.

14. Procédé selon l'une au moins des revendications précédentes, caractérisé en ce que les aiguilles de la dernière passe d'aiguilletage sont montées par groupes ou par zones sur au moins une barre à aiguilles pouvant être animée d'un mouvement alternatif vers le haut et vers le bas.

15. Procédé selon la revendication 14, caractérisé en ce que les aiguilles utilisées pour la dernière passe d'aiguilletage sont montées sur chacune des barres porte-aiguilles du système d'aiguilletage suivant une disposition qui correspond au dessin à réaliser.

16. Procédé selon l'une au moins des revendications précédentes, caractérisé en ce que, dans la dernière passe d'aiguilletage, on peut faire varier la distance des aiguilles par rapport à la surface matérialisée par les pointes des poils de brosse à l'aide d'un dispositif mécanique, électrique ou hydraulique, cette variation pouvant même avoir lieu pendant le fonctionnement.
